# EUROPÄISCHE PATENTSCHRIFT

(11) **EP 0 586 015 B1**
(45) Veröffentlichungstag und Bekanntmachung des Hinweises auf die Patenterteilung: **03.12.1997**
(21) Anmeldenummer: 93202558.8
(22) Anmeldetag: 01.09.1993
(51) Int. Cl.: B61B 12/12, B61B 12/06

(54) **Einrichtung zur Überwachung der Unversehrtheit von Federn**
Device for monitoring the integrity of springs
Dispositif pour la surveillance de l'intégrité des ressorts

(30) Priorität: 02.09.1992 IT BZ920036
(43) Veröffentlichungstag der Anmeldung: 09.03.1994
(73) Patentinhaber: LEITNER S.p.A., I-39049 Vipiteno (Bolzano) (IT)
(72) Erfinder: Pabst, Otto, Dr. Ing., I-39037 Rio Pusteria, Bolzano (IT)
(74) Vertreter: Faraggiana, Vittorio, Dr. Ing.

(56) Entgegenhaltungen:
- EP-A- 0 150 701
- CH-A- 664 536

## Beschreibung

Die vorliegende Erfindung bezieht sich auf eine Einrichtung zur Überwachung der Unversehrtheit von Federn, gemäß dem Oberbegriff des Anspruchs 1.

Die Klemmen für die Ankupplung von Fördermitteln an einem Seil in Seilbahnanlagen sind in den meisten Fällen zur Ausübung der Klemmkraft der Klemme am Seil mit Schraubenfedern versehen. Bis heute wurde die Wirksamkeit der Federn z.B. wie in EP-A-015 701 beschrieben mittels einer der Druckfeder der Klemme entgegenwirkende Prüffeder überwacht. Bei einer Verformung der Prüffeder wird ein Ansprechen einer Anzeige- und/ oder Stoppvorrichtung der Seilbahnanlage hervorgerufen. Bei anderen Prüfsystemen wird hingegen die Klemmkraft beim Schließen der Klemmbacken überwacht, indem die Schließkraft ermittelt wird: Beim Unterschreiten einer bestimmten Schließkraftgröße wird in einer Anzeigeanlage ein Signal zur Angabe der fehlenden Klemmkraft erzeugt.

Die gesamten Prüfsysteme bekannter Art weisen zwar eine gewisse Wirksamkeit in ihrer praktischen Ausführung auf, sie sind jedoch in ihrer Herstellung verhältnismäßig aufwendig und erfordern daher eine große Anzahl von Bestandteilen und sind daher vergleichsweise kostenintensiv in ihrer Ausführung.

Die Aufgabe der vorliegenden Erfindung liegt daher darin, eine Überwachungseinrichtung anzugeben, die einfach in ihrem Aufbau sein soll und gleichzeitig rasche Angaben über den Zustand der Klemmfeder einer Klemme zum Ankuppeln von Fördermitteln an einem Seil in Seilbahnanlagen ermöglicht.

Diese Aufgabe wird erfindungsgemäß in einer Überwachungseinrichtung durch die im Anspruch 1 angegebenen Kennzeichen gelöst.

Indem einfach die auf einem Bruch oder ein Nachgeben der Feder zurückzuführende Änderung des geometrischen Zustandes der Feder, kann die entsprechende Einrichtung auf einfache Art und Weise und mit einer Mindestanzahl an Einzelteilen hergestellt werden. Daraus folgt, daß auch die Herstellungskosten gegenüber jenen einer Prüfvorrichtung bekannter Art niedriger sind. Abgesehen von einem kleinen Spielraum, verursacht jegliche Veränderung der geometrischen Ausbildung der Feder einen dynamischen Widerstand zwischen der Überwachungseinrichtung und der Feder selbst, wobei die Überwachungseinrichtung dazu verwendet wird, diese geometrische Änderung anzuzeigen, indem ein Signal erzeugt wird. Dieses Signal wird einer Anzeige- und Alarmanlage und/oder einer Stoppvorrichtung der Seilbahnanlage selbst zugeführt.

In der in Anspruch 2 beschriebenen, bevorzugten Ausführungsform, ist der Widerstand zwischen der Überwachungseinrichtung und der Feder durch die Behinderung der Federwindungen derart gegeben, daß die Überwachungseinrichtung ihrerseits das Einschalten der Anzeige- und Stoppanlage vorsieht.

Weitere Merkmale sind in den abhängigen Ansprüchen beschrieben.

Die erfindungsgemäße Überwachungseinrichtung ist in ihrer bevorzugten Ausführungsform in der Zeichnung dargestellt und wird nachstehend anhand der einzigen Figur näher erläutert.

Die einzige Figur zeigt schematisch eine Seitenansicht einer herkömmlichen Klemme mit einer auf ihr angebrachten Überwachungseinrichtung.

In der Figur ist mit der Bezugsziffer 1 eine Klemme bekannter Art zum Ankuppeln von Fördermitteln an einem Tragseil einer Seilbahnanlage angegeben. Sie umfaßt ein an einem Ende eine drehbare Rolle 3 lagerndes Gehäuse 2, das sich am anderen Ende in eine feste Backe 4 erstreckt. An der festen Backe ist in 5 eine bewegliche Backe 6 angelenkt, die an einem Klemmhebel 7 festliegt, der an seinem anderen Ende eine drehbare Betätigungsrolle 8 lagert. Die bewegliche Backe 6 ist an einem nicht näher gezeigten Seil mit der Backe 4 mittels einer Schraubenfeder 9 in Schließstellung verspannt, die an einem Ende am Klemmhebel 7 und am anderen Ende am Gehäuse 2 befestigt ist. In der Figur ist der wirksame Verspannungs- bzw. Betriebszustand der Klemme 1 dargestellt.

An der Klemme 1 ist eine erfindungsgemäße, im allgemeinen mit der Bezugsziffer 10 bezeichnete Überwachungseinrichtung angebracht. Die Überwachungseinrichtung 10 besteht aus einer mit ihrer Achse 12 in einem Drehlager 13 drehbar angeordnete Scheibe 11 und aus einem von der Scheibe 11 fest gehalterten Blatt 14. Im Blatt 14 sind Aussparungen 15 ausgebildet, deren Anzahl niedriger oder höchstens gleich jener der Windungen der Feder 9 ist. Jede Aussparung 15 ist im wesentlichen derart profiliert, daß der Durchtritt eines ihr zugewandten Windungsbereichs 16 der Feder 9 ermöglicht wird. Die Aussparungen 15 sind überdies zueinander derart angeordnet, daß mit einem Mindestspiel Windungsbereiche 16 in der Ebene des Blattes 14 derart umgriffen werden, daß die zwischen den Aussparungen 15 gebildeten Zähne 19 in die Lücken 17 zwischen den Windungen mit beispielsweise einer Tiefe eingeführt werden können, die dem Durchmesser der Windungen selbst enspricht, sodaß das Blatt 14 die Windungen 16 der Feder 9 kammartig umgreift. Die gegenseitige Anordnung der Aussparungen 15 ist überdies derart getroffen, daß die Zähne 19 in die Lücken 14 lose eingeifen können, wenn die Feder 9 einwandfrei belastet ist, um die erforderliche Klemmkraft der Klemme 1 am Seil auszuüben.

Die Scheibe 11 ist mit einer nicht weiters gezeigten Ausnehmung versehen, in der ein in sie elastisch belasteter Stift 20 eines Schalters 21 derart eingreift, daß die Scheibe 11 und daher der vom Blatt 14 und den Zähnen 19 gebildete Kamm in ihrer Stellung bei einwandfreier Betriebsweise der Feder 9 gehalten werden, d.h., wenn die Zähne 19 nicht mit den Windungen 16 der Feder 9 in Kollision treten.

Der Schalter ist elektrisch mit einer z.B. bekannten und daher nicht näher beschriebenen Alarm- und/oder Stopanlage der Seilbahnanlage verbunden.

Die Betriebsweise der erfindungsgemäßen Überwachungseinrichtung kann wie folgt beschrieben werden:

Man nehme an, daß die Feder 9 aus irgend einem Grunde, z.B. wegen eines Bruches oder einer Entspannung, ihre geometrische Konfiguration mit Verstellung der Windungen 16 ändert. Nähert sich nun die Klemme 1 der Überwachungsvorrichtung 10, die z.B. in der Berg- oder Talstation der Seilbahnanlage oder auch in einer Zwischenstellung fest angeordnet ist, so werden die in Richtung der Achse der Feder 8 verstellten Windungen 16 mit den Zähnen 19 des Kammes, bzw. des Blattes 14 in Berührung gebracht und drücken diesen/dieses und daher die Scheibe 11 derart, daß diese um die Achse 12 verschwenkt wird, sodaß der Stift 20 zwangsweise in den Schalter 21 eingedrückt wird. Diese Einfahrbewegung verursacht die Erzeugung eines Signals, das der Stop- oder Alarmanlage der Seilbahnanlage zugeführt wird. So wird auf rasche Art und Weise die Unwirksamkeit der Feder angezeigt.

Zweckmäßige Varianten und Abänderungen können an der erfindungsgemäßen Überwachungseinrichtung vorgenommen werden, ohne den Schutzbereich der vorliegenden Erfindung zu verlassen:

So z.B. kann der vom Blatt 14 und den Zähnen 19 gebildete Kamm eine beliebiger Körper sein, der mit Ausnehmungen versehen ist, die von der Feder in ihrem wirksamen und daher einwandfreien Klemmzustand durchquert werden, der einer genauen geometrischen Form der Feder selbst entspricht. Weist jedoch die Feder nicht mehr die vorgegebene geometrische Form auf, so haben die Federwindungen ihre gegenseitige Stellung geändert und interferieren daher mit einem Hindernis des Körpers, der derart betätigt wird, daß eine zweckmäßige Anzeige oder ein Noteingriff ausgelöst wird.

Obwohl als Beispiel eine Schraubenfeder in Betracht gezogen wurde, könnte klarerweise auch der geometrische Zustand anderer Federarten überwacht werden, die einen unterbrochenen Aufbau von einzelnen Bereichen besitzen, deren gegenseitige Position durch ein entsprechendes Tastmittel ermittelt wird. Eine erfindungsgemäße Überwachungseinrichtung kann schließlich auch mit allen jenen Vorkehrungen versehen sein, um ihre genaue Stellung gegenüber der Stellung der unversehrten Feder einzustellen: Beim Durchlaufen einer Vielzahl von Klemmen durch die Überwachungsvorrichtung enstprechen z.B. die Windungen von einzelnen, unversehrten Federn in ihrer Position kaum den Windungen von anderen Federn. So z.B. könnten die Windungen einer Feder gegenüber den Windungen einer nachfolgenden Feder verschwenkt sein oder die Achse einer Feder könnte mehr oder weniger gegenüber der Achse einer anderen Feder geneigt sein, jedoch immer mit derselben Teilung der Windungen. In diesem Fall könnte die Überwachungseinrichtung auf einem gegenüber den Federn drehbar und/oder verschiebbar einstellbaren Halter angeordnet sein. Die Einstellung wird durch einen weiteren Sensor gesteuert, der die Verdreh- und/oder Neigungsstellung der Federn feststellen kann und die Abweichung von der einwandfreien Stellung dem Antrieb des Halters übermitteln, der dann in seiner Überwachungsstellung eingestellt wird. Der Sensor selbst kann beliebiger Natur und bekannter Art sein, beispielsweise ein magnetischer Sensor, ein elektromechanisches Tastmittel usw.

## Patentansprüche

1. Seilbahnanlage mit Einrichtung zur Überwachung der Unversehrtheit von Federn für Klemmen zum Ankuppeln von Fördermitteln an einem Seil, wobei jede Klemme mittels zweier Backen das Seil umfaßt und mindestens eine Backe durch wenigstens eine Druckfeder an das Seil bzw. von diesem durch einen vorzugsweise schwenkbaren und an einer ortsfesten Schiene auflaufenden Hebel abhebbar ist und wobei die Einrichtung die Verformung bei an das Seil angeklemmter Backe fühlt und bei Überschreiten eines vorgegebenen Wertes eine Anzeige- und/oder Stoppanlage zum Ansprechen bringt,
dadurch gekennzeichnet, daß die Einrichtung besteht aus
- einem Tastglied (14, 19), das, bei Relativbewegung zwischen Feder (9) und demselben, den freien Durchtritt der Feder (9) in ihrem belasteten der Klemmung am Seil entsprechenden Zustand bei einwandfreier Klemmung (1) am Seil erlaubt und bei dieser Relativbewegung unter gegenseitiger Berührung interferiert, wenn die Geometrie der Feder (9) gegenüber jener des einwandfreien belasteten der Klemmung am Seil entsprechenden Zustandes verändert wird,
- aus einem Antrieb (11), der die Interferenz zwischen dem Tastglied (14, 19) und der Feder (9) fühlt, und
- einem Steuerorgan (20, 21), das mit dem Antrieb (11) wirksam verbunden und dazu ausgelegt ist, der Anzeige- und/oder Stoppanlage der Seilbahnanlage ein Signal zuzuführen,
wobei das Tastglied durch ein Blatt (14) und aus im Blatt (14) vorgesehenen und zueinander parallelen Zähnen (19) gebildet ist,
wobei der Antrieb aus einer das Blatt (14) festtragenden Scheibe (11) besteht, die um eine Achse (12) drehbar (13) gelagert ist, die in der Ebene liegt, in der die Zähne (19) angeordnet sind, und das Steuerorgan aus einem Schalter (21) besteht, der mit einem in einer Aussparung der Scheibe (11) in jene Stellung elastisch belasteten Stift (20) versehen ist, in der die Feder (9) seine die wirksame Klemmung ausübende, geometrische Konfiguration aufweist.

2. Einrichtung nach den vorstehenden Ansprüchen, dadurch gekennzeichnet, daß sie in den Berg- und/oder Talstationen der Seilbahnanlage und/ oder an Stützen derselben fest vorgesehen ist.

3. Einrichtung nach den vorstehenden Ansprüchen, dadurch gekennzeichnet, daß sie mit einem Antriebsmittel versehen ist, die ihre Position gegenüber einer sich nähernden Feder ändern kann.

4. Einrichtung nach Anspruch 5, dadurch gekennzeichnet, daß der Antrieb durch einen Sensor gesteuert wird, der eine Abweichung der Windungen einer Feder oder Achse einer Feder von einer vorgegebenen Stellung erfaßt und bei einer Abweichung den Antrieb derart steuert, daß die Überwachungseinrichtung in die mit der Stellung der Feder übereinstimmenden Position gebracht wird.

## Claims

1. Cableway apparatus with a device for monitoring the integrity of springs for clamping vises intended for hooking vehicles to a cable, each vise enclosing the cable by means of two jaws and at least one jaw being adapted to be pressed by means of at least one compression spring on the cable or to be detached therefrom respectively, by means of a preferably rotating lever and adapted to roll on a stationary rail and the device detecting a deformation in the case of the jaw being locked on the cable and, in the case of overcoming a predetermined value, bringing an indication and/or stop system to a response, characterized in that the device is comprised of:
- a sensor element (14, 19) adapted to enable, by a relative movement between a spring (9) and the latter, the free passage to the spring in its loaded state corresponding to locking on the cable for correct clamping of the jaw (1) on the cable and to interfere by mutual contact in this relative movement when the spring (9) geometry is varied relative to that of the correctly loaded state,
an actuator (11) responsive to the interference between the sensor element (14, 19) and the spring (9) and a control member (20, 21) efficiently connected to the actuator (11) and capable of supplying a signal to a signalling and/or stop system of the cableway,
the sensor element being formed of a blade (14) and teeth (19) provided in the blade and parallel to each other,
the actuator being formed of a disk (11) fixedly carrying the blade (14) and being rotatably supported (13) about an axis (12) lying in the plane in which teeth (19) are disposed, and the control member being formed of a switch (21) provided with a spring-loaded pin (20) in a disk (11) cavity in a position in which the spring has its geometric configuration performing an efficient clamping.

2. A device according to the preceding claim, characterized in that it is provided in a fixed condition at the ascent and/or descent stations of the cableway apparatus and/or on supports of same.

3. A device according to the preceding claims, characterized in that it is provided with an actuator adapted to change its position relative to a close-moving spring.

4. A device according to claim 3, characterized in that the actuator is controlled by a sensor detecting moving away of the coils of a spring or the axis of a spring from a predetermined position and in that in the presence of the above displacement, it drives the actuator so as to bring the monitoring device to a position consistent with the spring position.

## Revendications

1. Téléphérique ayant un dispositif pour la surveillance de l'intégrité des ressorts pour étaux de serrage destinés à l'accrochage de véhicules à un câble, chaque étau entourant le câble par l'intermédiaire de deux mâchoires et au moins une mâchoire étant destinée à être pressée par au moins un ressort de compression sur le câble ou à être respectivement détachée de ce ressort par un levier de préférence pivotant et susceptible de rouler sur un rail fixe et le dispositif détectant la déformation dans le cas de la mâchoire bloquée sur le câble et portant à une réponse, en cas de dépassement d'une valeur prédéterminée, une installation d'indication et/ou d'arrêt, caractérisé en ce que le dispositif comporte:
un élément capteur (14, 19) destiné à permettre, par un mouvement relatif entre le ressort et lui-même, le passage libre au ressort (9) à son état armé correspondant au blocage sur le câble pour le serrage correct de l'étau (1) sur le câble et à interférer par contact réciproque dans ce mouvement relatif quand la géométrie du ressort (9) est variée par rapport à celle de l'état correctement armé,
un actionneur (11) sensible à l'interférence entre l'élément capteur (14, 19) et le ressort (9) et un organe de commande (20, 21) relié de manière efficace à l'actionneur (11) et en mesure de fournir un signal à une installation de signalisation et/ou d'arrêt du téléphérique,
l'élément capteur étant formé d'une lame (14) et de dents (19) ménagées dans la lame (14) et parallèles les unes aux autres, l'actionneur étant formé d'un disque (11), lequel porte de manière fixe la lame (14) et est supporté à rotation (13) autour d'un axe (12) qui se trouve dans le plan dans lequel sont disposées les dents (19) et
l'organe de commande étant formé d'un interrupteur (21) muni d'une fiche (20) chargée élastiquement dans un creux du disque (11) à la position dans laquelle le ressort (9) présente sa configuration géométrique représentant le serrage efficace.

2. Dispositif selon la revendication précédente, caractérisé en ce qu'il est prévu fixe aux postes de montée et/ou de descente du téléphérique et/ou sur des supports de ce dernier.

3. Dispositif selon les revendications précédentes, caractérisé en ce qu'il est pourvu d'un actionneur destiné à varier sa position par rapport à un ressort en condition de rapprochement.

4. Dispositif selon la revendication 3, caractérisé en ce que l'actionneur est commandé par un capteur détectant un écartement des spires d'un ressort ou de l'axe d'un ressort d'une position préétablie et qu'en présence d'un écartement il commande l'actionneur pour porter le dispositif de surveillance à la position conforme à la position du ressort.
